# EUROPÄISCHE PATENTSCHRIFT

(11) **EP 1 468 172 B1**
(45) Veröffentlichungstag und Bekanntmachung des Hinweises auf die Patenterteilung: **02.01.2008**
(21) Anmeldenummer: 03702501.2
(22) Anmeldetag: 23.01.2003
(51) Int. Cl.: F01P 11/02

(54) **VERSCHLUSSDECKEL FÜR KRAFTFAHRZEUGKÜHLER**
SEALING LID FOR MOTOR VEHICLE RADIATOR
BOUCHON DE FERMETURE POUR RADIATEUR DE VEHICULE AUTOMOBILE

(30) Priorität: 24.01.2002 DE 20201082 U
(43) Veröffentlichungstag der Anmeldung: 20.10.2004
(73) Patentinhaber: REUTTER, Heinrich, 71336 Waiblingen-Hohenacker (DE)
(72) Erfinder: REUTTER, Heinrich, 71336 Waiblingen-Hohenacker (DE)
(74) Vertreter: Fuhlendorf, Jörn
(86) Internationale Anmeldenummer: PCT/EP2003/000639
(87) Internationale Veröffentlichungsnummer: WO 2003/062613

(56) Entgegenhaltungen:
- EP-A- 0 995 888
- WO-A-01/75282
- DE-U- 20 012 722

## Beschreibung

Die vorliegende Erfindung bezieht sich auf einen Verschlussdeckel für einen ortsfesten Stutzen eines Behälters, insbesondere Kraftfahrzeugkühlers, nach dem Oberbegriff des Anspruchs 1.

Bei einem derartigen aus der DE 197 53 597 A1 bekannten Verschlussdeckel ist die Verdrehsicherung zwischen Verschlusselement und Griffelement durch einen axialen Kopplungsbolzen gebildet, der von einer temperaturabhängig arbeitenden Federanordnung beaufschlagt ist.

Bei einem aus der DE 199 23 775 A1 des Weiteren bekannten Verschlussdeckel ist die Verdrehsicherung durch einen axial bewegbaren und innerhalb des Griffelements angeordneten Bügel gebildet, der von einem thermischen Antrieb in Form eines Dehnstoffelementes betätigt ist.

In beiden bekannten Fällen ist es schwierig, die konkret im Behälter bestehende Wärme ohne größere Temperaturverluste an die durch Wärme beeinflussbare Verdrehsicherung zu bringen. Dies ist nicht zuletzt durch die im Wege zwischen Behälterinnerem und Verdrehsicherung angeordnete Ventilanordnung in Form eines Überdruck- und eines Unterdruckventils schwierig zu gestalten. Entsprechendes gilt auch bei solchen Verschlussdeckeln, die, wie bereits vorgeschlagen, mit einer druckgesteuerten Verdrehsicherung arbeiten.

Aufgabe der vorliegenden Erfindung ist es, einen Verschlussdeckel für einen ortsfesten Stutzen eines Behälters, insbesondere Kraftfahrzeugkühlers, der eingangs genannten Art zu schaffen, an dessen Verdrehsicherung in einfacherer Weise und ohne unzulässig hohe Verluste die im Behälterinneren vorhandene Temperatur bzw. der im Behälterinneren vorhandene Druck an die Verdrehsicherung bzw. deren Antrieb herangebracht werden kann.

Zur Lösung dieser Aufgabe sind bei einem Verschlussdeckel für einen ortsfesten Stutzen eines Behälters, insbesondere Kraftfahrzeugkühlers, der genannten Art die im Anspruch 1 angegebenen Merkmale vorgesehen.

Durch die erfindungsgemäßen Maßnahmen ist erreicht, dass das temperaturabhängig oder druckabhängig arbeitende Antriebselement in Form einer Dehnstoffkapsel bzw, einer Membran die im Behälterinneren herrschende Temperatur bzw. den im Behälterinneren herrschenden Druck unmittelbar, ohne Verluste und unverzögert aufnehmen kann. Die Übertragung der Temperatur- bzw. Druckverhältnisse im Behälterinneren kann auf kürzestem und direktem Wege unmittelbar im Zuge der Deckelachse erfolgen, ohne dass Nachteile in der Wirkung des Überdruckventilkörpers und insbesondere in der Wirkung des Unterdruckventilkörpers in Kauf zu nehmen sind. Durch die konzentrische Anordnung des Unterdruckventilkörpers ist außerdem eine kurzbauende Ausgestaltung des Deckelinnenteils gegeben.

Gemäß einem ersten bevorzugten Ausführungsbeispiel vorliegender Erfindung entsprechend den Merkmalen des Anspruchs 2 ist der Raum innerhalb des Deckels, d. h. zwischen Griffelement und Verschlusselement in vorteilhafter Weise für den Unterdruckventilkörper genutzt. Eine Bauhöhenvergrößerung ergibt sich dadurch nicht.

Vorteilhafte Ausgestaltungen hierzu sind durch die Merkmale nach Anspruch 3 und/oder 4 gegeben.

Gemäß einem zweiten bevorzugten Ausführungsbeispiel vorliegender Erfindung entsprechend den Merkmalen des Anspruchs 5 ist der Unterdruckventilkörper im Zuge des Druck- oder Temperaturübertragungselementes angeordnet. Auch dadurch ergibt sich keine Vergrößerung der Bauhöhe.

In bevorzugter Weise sind dabei die Merkmale nach Anspruch 6 vorgesehen, so dass sich eine vereinfachte konstruktive Ausführung und ein vereinfachter Einbau des Unterdruckventilkörpers in Verbindung mit dem Überdruckventil ergibt.

Während die letztgenannte Ausgestaltung des Unterdruckventilkörpers in Integration mit dem Überdruckventil in vorteilhafter Weise sowohl beim Druck- als auch beim temperaturgesteuerten Antrieb der Verdrehsicherung anwendbar und möglich ist, ist der Einbau bzw. die Verwendung des zwischen Griffelement und Verschlusselement angeordneten Unterdruckventilkörpers insbesondere bei der druckgesteuerten Ausgestaltung der Verdrehsicherung von Vorteil.

Eine vorteilhafte Ausgestaltung des Druck- bzw. Temperaturübertragungselementes ergibt sich nach den Merkmalen des Anspruchs 7.

Bevorzugte und vorteilhafte Ausgestaltungen hinsichtlich der Integration von Unterdruckventilkörper und Überdruckventilkörper ergeben sich aus den Merkmalen eines oder mehrerer der Ansprüche 8 bis 10.

Weitere Ausgestaltungen von Druckübertragungselement, dessen Membran bzw. der Verdrehsicherung ergeben sich aus den Merkmalen eines oder mehrerer der Ansprüche 12 bis 16.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist.

Es zeigen:
- Figur 1: in schematischer längsgeschnittener Darstellung einen Verschlussdeckel für einen Kraftfahrzeugkühler mit druckgesteuerter Verdrehsicherung gemäß einem ersten Ausführungsbeispiel vorliegender Erfindung, wobei rechter und linker Halbschnitt jeweils eine der beiden Endpositionen darstellen, und
- Figur 2: eine der Figur 1 entsprechende Darstellung, jedoch bei einem Verschlussdeckel mit temperaturgesteuerter Verdrehsicherung gemäß einem zweiten Ausführungsbeispiel vorliegender Erfindung.

Der in der Zeichnung gemäß zweier Ausführungsbeispiele dargestellte Verschlussdeckel 10 bzw. 110 besitzt eine Überdruck-/ Unterdruckventilanordnung, die einen Überdruckventilkörper 12 bzw. 112 und einen Unterdruckventilkörper 13 bzw. 113 aufweist, welche beim Ausführungsbeispiel der Figur 1 durch an verschiedenen Stellen angeordnete Bauteile und beim Ausführungsbeispiel der Figur 2 durch miteinander verbundene bzw. ineinander integrierte Bauteile gebildet sind. Der Öffnungsdruck des Überdruckventilkörpers 12, 112 ist mittels einer Schraubendruckfeder 44, 144 ebenso wie der Öffnungsdruck des Unterdruckventilkörpers 13, 113 mittels einer Schraubendruckfeder 66, 166 fest eingestellt.

Gemäß der zeichnerischen Darstellung besitzt der bei beiden Ausführungsbeispielen gleiche Außendeckel 16 bzw. 116 des Verschlussdeckels 10 bzw. 110 ein Verschlusselement 17, 117, das hier in Form eines Außengewindeelementes zum Auf- und Abschrauben des Verschlussdeckels von der Öffnung eines hier nicht dargestellten Stutzens eines Kraftfahrzeugkühlers oder sonstigen Behälters dient, und ein Griffelement 18, 118, das gegenüber dem Verschlusselement 17, 117 verdrehbar und mittels einer bei beiden Ausführungsbeispielen gleichen Verdrehsicherung 19, 119 mit diesem unverdrehbar verbindbar ist. Ein Antrieb 14, 114 zum Entkuppeln der Verdrehsicherung 19, 119 ist wie die letztere selbst in einem Raum zwischen dem Griff- und dem Verschlusselement 18 und 17 bzw. 118 und 117 angeordnet. Es versteht sich, dass das Verschlusselement 17, 117 statt als Außengewindeelement als Bajonettverschlusselement ausgebildet sein kann.

Das Verschlusselement 17, 117 besitzt einen mit einer axialen Durchbrechung versehenen Zwischenboden 21, 121, an dessen Unterseite eine Außengewindehülse 23, 123 und an dessen Oberseite eine Verbindungshülse 24, 124 axial absteht, über deren radialen Flansch 22, 122 das Verschlusselement 17, 117 am Griffelement 18, 118 verdrehbar, jedoch axial unbeweglich hängend gehalten ist. Das Griffelement 18, 118 untergreift außenrandseitig den Flansch 22, 122 der Verbindungshülse 24, 124 des Verschlusselementes 17, 117 und besitzt mittig einen nach axial innen abstehenden Führungsring 25, 125, innerhalb dessen eine Druckfeder 26, 126 aufgenommen ist, die sich einenends an der Innenseite des Griffelements 18, 118 und andernends an einer Sperrplatte 27, 127 der Verdrehsicherung 19, 119 abstützt. Die Sperrplatte 27, 127 ist in beiden axialen Positionen mit dem Verschlusselement drehfest verbunden, und zwar durch äußere axial nach unten abstehende Klauen 29, 129, die in axiale Nuten 31, 131 des Verschlusselements 17, 117 ständig eingreifen. Die Sperrplatte 27, 127 besitzt außerdem außenumfangsseitig radial abstehende Finger 28, 128, die in einer Endposition (rechter Halbschnitt) zwischen vom Griffelement 18, 118 radial nach Innen abstehende Haltefinger 30, 130 greifen. In dieser Stellung ist die Verdrehsicherung 19, 119 nicht nur mit dem Verschlusselement 17, 117 sondern auch mit dem Griffelement 18, 118 drehfest verbunden, was ein Auf- und Abschrauben des Verschlussdeckels 10, 110 auf den bzw. vom nicht dargestellten Behälterstutzen möglich macht. Wie noch zu zeigen sein wird, ist die Verdrehsicherung 19, 119 entgegen der Wirkung der Druckfeder 26, 126 axial derart bewegbar, dass die Finger 28, 128 aus den Zwischenräumen zwischen den Haltefingern 30, 130 freikommen (linker Halbschnitt), so dass der Drehschluss zwischen Verdrehsicherung 19, 119 und Griffelement 18, 118 aufgehoben wird, was zu einer Leerlaufdrehung des Griffelements 18, 118 auf dem Verschlusselement 17, 117 führt und ein Abschrauben des Verschlussdeckels 10, 110 vom Behälterstutzen verhindert.

Am Verschlusselement 17, 117 des Deckelaußenteils 16, 116 ist ein den Überdruckventilkörper 12, 112, der Ventilanordnung 11, 111 haltendes Deckelinnenteil 15, 115 hängend gehalten, derart, dass das Deckelinnenteil 15, 115 gegenüber dem Deckelaußenteil 16, 116 axiale unbeweglich, jedoch in Umfangsrichtung verdrehbar ist. Der Deckelinnenteil 15, 115 besitzt einen Ventiltopf 36, 136, der am Verschlusselement 17, 117 hängt und der nicht dargestellte radiale Durchströmöffnungen aufweist. Ein Boden 38, 138 des Ventiltopfes 36, 136 ist mit einer inneren Ausnehmung 39, 139 versehen, um die eine axial nach Innen erhabene Ringdichtfläche 41, 141 vorgesehen ist, auf der Überdruckventilkörper 12, 112 mit einer radial äußeren Dichtfläche 42, 142 einer Dichtmembran 43, 143 unter der Wirkung der eine bestimmte Vorspannung aufweisenden Druckfeder 44, 144 aufliegt. Der Überdruckventilkörper 12, 112 ist etwa hutförmig, wobei die Dichtmembran 43, 143 innerhalb von dessen randseitig axial zum Boden 38, 138 hin umgebogenen Krempe aufgenommen ist. Die Dichtmembran 43, 143, deren Außenumfangsbereich bzw. radial äußere Dichtfläche 42, 142 auf der Ringdichtfläche 41, 141 aufliegt, ist an ihrem Innenumfangsbereich bzw. radial inneren Dichtfläche 58, 158 beim Ausführungsbeispiel der Figur 1 ortsfest gehalten, dagegen beim Ausführungsbeispiel nach Figur 2 unter der Wirkung einer Druckfeder, wie noch zu beschreiben sein wird, öffnenbar gehalten. Die innere mittige Sacklochausnehmung 39, 139 im Boden 38, 138 ist über Verbindungsöffnungen 48, 148 mit dem Innenraum des nicht dargestellten Behälters bzw. dessen Behälterstutzen verbunden.

Der Antrieb 14, 114 für die Verdrehsicherung 19, 119 der zwischen der Sperrplatte 27, 127 und dem Zwischenboden 21, 121 angeordnet ist, ist mit einem langgestreckten Übertragungselement 54, 154 versehen, das sich entlang der Verschlussdeckelachse 55, 155 erstreckt, den Überdruckventilkörper 12, 112 einschließlich der Dichtmembran 43, 143 durchdringt und in oder jenseits einer mittige durchgehenden Bodenöffnung 49, 149 mit dem nicht dargestellten Behälter in Verbindung steht. Das Übertragungselement 54, 154 dient der Übertragung der Druck- oder Temperaturverhältnisse im Behälterinneren auf den druckgesteuerten oder thermisch gesteuerten Antrieb 14, 114 für die Verdrehsicherung 19, 119. Das Übertragungselement 54, 154 ist nach Art eines Hohl- oder Vollstabes ausgebildet, wobei der der Verdrehsicherung 19, 119 zugewandte Abschnitt durchmessergrößer ist als der sich daran anschließende in die Öffnung 49 des Bodens 38, 138 mündende Abschnitt unterhalb des Überdruckventilkörpers 12, 112. An der so gebildeten Ringschulter 56, 156 des Übertragungselementes 54, 154 ist der Innenumfangsbereich bzw. die radial innere Dichtfläche 58, 158 der Dichtmembran 43, 143 des Überdruckventils 12, 112 zumindest dann abdichtend gehalten, wenn im Behälterinneren Normal - oder Überdruck besteht. Im oberen durchmessergrößeren Abschnitt dient das Übertragungselement 54, 154 der Führung einer ihn umgebenden Führungshülse 46, 146 des Überdruckventilkörpers 12, 112.

Beim Ausführungsbeispiel der Figur 1, bei dem der Antrieb 14 druckgesteuert ist, ist das Übertragungselement 54 als Hohlstab mit einer Durchgangsbohrung ausgebildet, deren Zugangsöffnung in der Ebene des Bodens 38 liegt. Der Hohlstab 54 ist dem Boden 38 abgewandt mit einem Flansch 57 versehen, der auf dem Zwischenboden 21 des Verschlusselements 17 aufliegt. Am Flansch 57 ist der Sperrplatte 27 zugewandt eine den Antrieb 14 bildende Membran 50 außenumfangsseitig druckdicht eingespannt gehalten. Die das Behälterinnere gegenüber dem Griffelement 18 druckdicht abdichtende Membran 50 liegt in der im rechten Halbschnitt der Figur 1 dargestellten drucklosen Ausgangsstellung mittig auf dem Flansch 57 auf und überdeckt die Durchgangsbohrung des Hohlstabs 54. Die Membran 50 ist an einem Ringbereich zwischen dem genannten mittigen Bereich 51 und ihrem Einspannbereich mit einer Ringwölbung 52 versehen, die die axiale Auslenkung des mittigen Bereichs 51 der Membran 50 ermöglicht. Der mittige Bereich 51 der Membran 50 ist durch die Wirkung der Druckfeder auf die Sperrplatte 27 auf den Flansch 57 gedrückt.
Bei diesem Ausführungsbeispiel ist der Flansch 57 außenumfangsseitig durch in den Zwischenboden 21 des Verschlusselements 17 eingreifende Haken drehfest gehalten.

Beim Ausführungsbeispiel der Figur 2 ist der Antrieb 114 durch eine Thermokapsel 150 gebildet, die außenrandseitig auf dem Zwischenboden 121 des Verschlusselements 117 aufliegt und auf der mittig der mittige Bereich der Sperrplatte 127 unter der Wirkung der Druckfeder 126 aufliegt. Die Thermokapsel 150 geht bodenseitig in einen langgestreckten hohlen, endseitig verschlossenen thermischen Ansatz 154' über, der innerhalb des Hohlstabes 154 angeordnet ist und den Boden 138 des Ventiltopfs 136 überragt. Thermokapsel 150 und Ansatz 154' beinhalten einen Dehnstoff, der sich unter dem Einfluss von Wärme bei Temperaturerhöhung ausdehnt. Der Ansatz 154' kann auch als Vollstab ausgebildet sein und die Wärme vom Behälterinneren auf den Dehnstoff in der Thermokapsel 150 übertragen.

Der Unterdruckventilkörper 13, 113 ist bei den beiden Ausführungsformen in unterschiedlicher Weise ausgebildet. Es versteht sich, dass der jeweils zu einem Ausführungsbeispiel beschriebene Unterdruckventilkörper 13, 113 auch beim jeweils anderen Ausführungsbeispiel verwirklicht werden kann.

Der in Figur 1 dargestellte Unterdruckventilkörper 13, der als gegenüber dem Überdruckventilkörper 12 separates Bauteil ausgebildet ist, ist in die Sperrplatte 27 der Verdrehsicherung 19 integriert ausgestaltet. Die Sperrplatte 27 besitzt ebenso wie die Membran 50 eine mittige Öffnung 32, die vom Unterdruckventilkörper 13 durchdrungen ist. Der Unterdruckventilkörper 13 besitzt an seinem unteren Ende eine Schulter 67 mit einer Ringdichtfläche 65, die unter der Wirkung der Druckfeder 66 gegen die Unterseite der Membran 50 gedrückt ist. Der von der mit der Ringdichtfläche 65 versehenen Schulter 67 abstehende Kopf 68 des Unterdruckventilkörpers 13, ragt über die Oberseite der Sperrplatte 27 hinaus und ist dort mit einer Hinterschneidung versehen, in der sich die Druckfeder 66 einenends abstützt, während andernends die Druckfeder 66 auf der Oberseite der Sperrplatte 27 liegt. Der Unterdruckventilkörper 13 bewegt sich somit zusammen mit der Sperrplatte 27 in axialer Richtung. In der im rechten Halbschnitt der Figur 1 dargestellten Drehschlussstellung der Sperrplatte 27 taucht die Unterseite der Schulter 67 des Unterdruckventilkörpers 13 in einen Bereich der hier trichterförmig ausgebildeten Durchgangsbohrung des Druckübertragungselementes 54. Auf diese Weise kann bei im Behälterinneren herrschendem Unterdruck der Unterdruckventilkörper 13 mit seiner Ringdichtfläche 65 von der Membran 50 entgegen der Wirkung der Druckfeder 66 abheben, so dass ein Druckausgleich stattfinden kann.

Der Unterdruckventilkörper 113 gemäß Figur 2 ist in den Überdruckventilkörper 112 bzw. dessen Dichtmembran 143 integriert. Während beim Ausführungsbeispiel der Figur 1 die der an der Ringschulter 56 liegende innere Dichtfläche 58 der Dichtmembran 43 von einem sich am Boden 38 des Ventiltopfs 36 abstützenden Ring 45 ortsfest gehalten ist, ist beim Ausführungsbeispiel der Figur 2 die radial innere Ringdichtfläche 158 von einer Druckfeder 166 gegen die Ringschulter 156 gedrückt. Die Druckfeder 166, die stützt sich dabei am Bodenteil 138 abstützt ist dabei so eingestellt, dass bei im Behälterinneren herrschendem Unterdruck die Ringdichtfläche 158 des Unterdruckventilkörpers 113 von der Ringschulter 156 entgegen der Wirkung der Druckfeder 166 abhebt, so dass ein Druckausgleich stattfinden kann.

Während des Motorbetriebs wird sich die Kühlflüssigkeit erwärmen, so dass im Behälter die Temperatur bzw. der Druck ansteigt. Durch das Übertragungselement 54, 154, das mit dem Antrieb 14, 114 verbunden ist, wird bei Druckerhöhung gemäß Figur 1 linker Halbschnitt, die Membran 50 ausgelenkt und entgegen der Wirkung der Druckfeder 44 in Richtung des Pfeiles B axial bewegt, während sich beim Ausführungsbeispiel gemäß Figur 2, linker Halbschnitt, aufgrund der Temperaturerhöhung der Dehnstoff ausdehnt und die Thermokapsel 150 sich in Richtung des Pfeiles B entgegen der Wirkung der Druckfeder 144 axial dehnt. In beiden Fällen wird die Sperrplatte 27, 127 in Richtung des Pfeiles B unter Zusammendrücken der Druckfeder 44, 144 angehoben, so dass die Finger 28, 128 in axialer Richtung zwischen den Haltefingern 30, 130 freikommen. In diesem Zustand ist die drehfeste Verbindung zwischen Griffelement 18, 118 und Verschlusselement 17, 117 aufgehoben, so dass das erstere gegenüber dem letzteren hohl dreht. Diese Lehrlaufverbindung zwischen Griffelement 18, 118 und Verschlusselement 17, 117 verhindert ein Abschrauben des Verschlussdeckels 10, 110 vom Behälterstutzen. Ergeben sich wieder normale Ausgangswerte von Druck bzw. Temperatur im Behälterinneren gelangt die Verdrehsicherung 19, 119 unter der Wirkung der Druckfeder 44, 144 in ihre Ausgangsstellung zurück, so dass der Verschlussdeckel 10, 110 durch die drehfeste Verbindung von Griffelement 18, 118 und Verschlusselement 17, 117 wieder abgeschraubt werden kann.

## Patentansprüche

1. Verschlussdeckel (10, 110), für einen ortsfesten Stutzen eines Behälters, insbesondere Kraftfahrzeugkühlers, mit einem Deckelaußenteil (16, 116) und mit einem Deckelinnenteil (15, 115), wobei der Deckelaußenteil (16, 116) ein Verschlusselement (17, 117) für den Behälterstutzen und ein demgegenüber relativ verdrehbares Griffelements (18, 118) aufweist, zwischen dem und dem Verschlusselement (17, 117) des Deckelaußenteils (16, 116) eine Verdrehsicherung (19, 119) wirkt, wobei das Deckelinnenteil (15, 115) eine Strömungsverbindung zwischen dem Behälterinneren und dem Behälteräußeren und eine Ventilanordnung zum Freigeben und Sperren der Strömungsverbindung aufweist, welche Ventilanordnung, einen axial bewegbaren Überdruckventilkörper (12, 112), der zum Behälterinneren hin gegen einen Dichtsitz am Deckelinnenteil (15, 115) unter Vorspannung derart gedrückt ist, dass er bei Überschreiten eines Grenzwertes des Behälterinnendrucks vom Dichtsitz abhebbar ist, und einen Unterdruckventilkörper (13, 113) aufweist, **dadurch gekennzeichnet, dass** die unter Federvorspannung einrückbare bzw. eingerückte Verdrehsicherung (19, 119) mittels eines thermisch oder druckgesteuerten Antriebs (14, 114) in Form einer Dehnstoffkapsel (150) oder einer Membran (50) ausrückbar ist, dass der Antrieb (14, 114) im Deckelaußenteil (16, 116) angeordnet und mit einem langgestreckten Druck- oder Temperaturübertragungselement (54, 154) versehen ist, das den Überdruckventilkörper (12, 112) in der Deckelachse (55, 155) durchdringt und in den Bereich des Deckelinnenteils (15, 115), der mit dem Stutzen des Behälters in Wirkverbindung steht, reicht, und dass der Unterdruckventilkörper (13, 113) konzentrisch zur Deckelachse (55, 155) angeordnet ist.

2. Verschlussdeckel nach Anspruch 1, **dadurch gekennzeichnet, dass** der Unterdruckventilkörper (13, 113) in die Verdrehsicherung (19, 119) integriert ist.

3. Verschlussdeckel nach den Ansprüchen 1 und 2, **dadurch gekennzeichnet, dass** die Verdrehsicherung (19, 119) durch eine Sperrplatte (27, 127) gebildet ist, in deren mittigem Bereich, der dem druckgesteuerten bzw. thermisch gesteuerten Antrieb (14, 114) zugewandt ist, der Unterdruckventilkörper (13, 113) axial federbelastet gehalten ist.

4. Verschlussdeckel nach Anspruch 3, **dadurch gekennzeichnet, dass** der Unterdruckventilkörper (13) in einer mittigen Bohrung der Sperrplatten (27) axial beweglich gehalten ist, wobei eine zwischen Unterdruckventilkörper (13) und Oberseite der Sperrplatte (27) wirkende Druckfeder (66) eine Ringdichtfläche (65) des Unterdruckventilkörpers (13) gegen die Unterseite der Sperrplatte (27) drückt.

5. Verschlussdeckel nach Anspruch 1, **dadurch gekennzeichnet, dass** der Unterdruckventilkörper (13, 113) das langgestreckte Druck- oder Temperaturübertragungselement (54, 154), vorzugsweise nahe dem freien Ende des Deckelinnenteils (15, 115) umgibt.

6. Verschlussdeckel nach Anspruch 1 oder 5, **dadurch gekennzeichnet, dass** der Unterdruckventilkörper (13, 113) in den Überdruckventilkörper (12, 112) integriert ist.

7. Verschlussdeckel nach mindestens einem der vorhergehenden Ansprüche, **dadurch gekennzeichnet, dass** das Druck- bzw. Übertragungselement (54, 154) als Hohl- oder Vollstab ausgebildet ist, längs dessen Außenumfang der durch eine axiale Druckfeder (44, 144) vorgespannte Überdruckventilkörper (12, 112) geführt ist.

8. Verschlussdeckel nach mindestens einem der vorhergehenden Ansprüche, **dadurch gekennzeichnet, dass** zwischen einem ringförmigen Dichtsitz für den Überdruckventilkörper (12, 112) an einem mittig durchbrochenen Boden (21, 121) des Deckelinnenteils (15, 115) und der der axialen Druckfeder (44, 144) abgewandten Unterseite des Überdruckventilkörpers (12, 112) der abhebbare Außenumfangsbereich einer Dichtmembran (43, 143) angeordnet ist, deren Innenumfangsbereich eine für den Überdruckventilkörper (12, 112) ständig axial wirkende Überdruckabdichtung zwischen dem Überdruckventilkörper (12, 112) und dem langgestreckten Druck- oder Temperaturübertragungselement (54, 154) bewirkt.

9. Verschlussdeckel nach den Ansprüchen 6 bis 8, **dadurch gekennzeichnet, dass** der Innenumfangsbereich (158) der Dichtmembran (143) gegen die Wirkung einer in Richtung eines Überdrucks wirkenden Druckfeder (166) abhebbar ist.

10. Verschlussdeckel nach Anspruch 9, **dadurch kennzeichnet, dass** der Innenumfangsbereich (158) der Dichtmembran (143) gegen eine Schulter (156) des langgestreckten Druck- oder Temperaturübertragungselements (154) gedrückt ist, wobei die Druckfeder (166) sich am Boden (138) des Deckelinnenteils (15, 115) abstützt.

11. Verschlussdeckel nach mindestens einem der Ansprüche 7 bis 10, **dadurch gekennzeichnet, dass** das Druck- bzw. Druckübertragungselement (54, 154) den Boden (38, 138) es Deckelinnenteils (15, 115) durchdringt.

12. Verschlussdeckel nach mindestens einem der Ansprüche 7 bis 11, **dadurch gekennzeichnet, dass** das Druckübertragungselement (54) eine Durchgangsbohrung (56) aufweist, deren dem Behälter zugewandte Eingangsseite im Boden (38) des Deckelinnenteils (15) mündet und deren dem Behälter abgewandte Außenseite von der Membran (50) überdeckt ist.

13. Verschlussdeckel nach den Ansprüche 1, 4 und 12, **dadurch gekennzeichnet, dass** die Membran (50) mit ihrem zentrischen Bereich (51) der Ausgangsseite der Durchgangsbohrung (56) gegenüberliegt, außenumfangsseitig druckdicht eingespannt ist und innenumfangsseitig zwischen Unterseite der Sperrplatte (27) und der Ringdichtfläche des Unterdruckventilkörpers (13) liegt.

14. Verschlussdeckel nach Anspruch 13, **dadurch gekennzeichnet, dass** die Membran (50) am Umfangsbereich eines endseitigen Flansches (57) des Druckübertragungselements (54) eingespannt ist.

15. Verschlussdeckel nach mindestens einem der vorhergehenden Ansprüche, **dadurch gekennzeichnet, dass** der Deckelinnenteil (15, 115) einen mittig durchbrochenen Zwischenboden (21, 121) aufweist, auf dessen Oberseite der mit der Membran (50) versehenen Flansch (57) bzw. die Dehnstoffkapsel (150) aufliegt und an dessen Unterseite die Ventilanordnung hängt.

16. Verschlussdeckel nach Anspruch 3, **dadurch gekennzeichnet, dass** die Sperrplatte (27, 127) mit dem Verschlusselement (17, 117) unverdrehbar jedoch axial bewegbar verbunden ist und dass radial nach außen weisende Finger (28, 128) der Sperrplatte (27, 127) zwischen radial nach innen weisende Finger (30, 130) des Griffelements (18, 118) greifen.

## Claims

1. A sealing cap (10, 110), for a fixed connecting piece of a container, in particular a motor vehicle radiator, having a cap exterior part (16, 116) and a cap interior part (15, 115), whereby the cap exterior part (16, 116) has a sealing element (17, 117) for the container connecting piece and a grip element (18, 118) that can rotate relative to the former, a torsional stop (19, 119) functioning between the grip element and the sealing element (17, 117) of the cap exterior part (16, 116), whereby the cap interior part (15, 115) has a flow connection between the interior and the exterior of the container and a valve arrangement for releasing and blocking the flow connection, said valve arrangement having an axially movable overpressure valve element (12, 112), which is pressed with biasing in the direction of the interior of the container against a sealing seat on the cap interior part (15, 115) such that it can be lifted off from the sealing seat when a limit value of the container interior pressure is exceeded, and an underpressure valve element (13, 113), wherein the torsional stop (19, 119), which can be or is engaged with spring biasing, can be disengaged by a thermally or pressure-controlled drive (14, 114) in the form of a expansion capsule (150) or a diaphragm (50), the drive (14, 114) is arranged in the cap exterior part (16, 116) and is provided with an elongated pressure or temperature transmitting element (54, 154) which penetrates the overpressure valve element (12, 112) in the cap axis (55, 155) and extends into the area of the cap interior part (15, 115), which has a working connection with the connecting piece of the container, and the underpressure valve element (13, 113) is arranged so as to be concentric with respect to the cap axis (55, 155).

2. The sealing cap as recited in Claim 1, wherein the underpressure valve element (13, 113) is integrated into the torsional stop (19, 119).

3. The sealing cap as recited in Claims 1 and 2, wherein the torsional stop (19, 119) is formed by a blocking plate (27, 127), in whose central area, which is facing the pressure-controlled or thermally-controlled drive (14, 114), the underpressure valve element (13, 113) is axially supported under the influence of a spring.

4. The sealing cap as recited in Claim 3, wherein the underpressure valve element (13) is supported in a central borehole of the blocking plates (27) so as to be axially movable, whereby a pressure spring (56), which functions between the underpressure valve element (13) and the upper side of the blocking plate (27), presses an annular sealing surface (65) of the underpressure valve element (13) against the lower side of the blocking plate (27).

5. The sealing cap as recited in Claim 1, wherein the underpressure valve element (13, 113) surrounds the elongated pressure or temperature transmitting element (54, 154), preferably in the vicinity of the free end of the cap interior part (15, 115).

6. The sealing cap as recited in Claim 1 or 5, wherein the underpressure valve element (13, 113) is integrated into the overpressure valve element (12, 112).

7. The sealing cap as recited in at least one of the preceding claims, wherein the pressure or temperature transmitting element (54, 154) is configured as a hollow or solid bar, along whose exterior circumference the overpressure valve element (12, 112) that is biased by an axial pressure spring (44, 144) is guided.

8. The sealing cap as recited in at least one of the preceding claims, wherein the exterior circumferential area of a sealing diaphragm (43, 143) that can be lifted off is arranged between an annular sealing seat for the overpressure valve element (12, 112) on a centrally perforated base (21, 121) of the cap interior part (15, 150) and the lower side of the overpressure valve element (12, 112) that is facing away from the axial pressure spring (44, 144), the interior circumferential area of said exterior circumferential area continuously creating an axially effective overpressure seal for the overpressure valve element (12, 112) between the overpressure valve element (12, 112) and the elongated pressure or temperature transmitting element (54, 154).

9. The sealing cap as recited in Claims 6 to 8, wherein the interior circumferential area (158) of the sealing diaphragm (143) can be lifted off in opposition to the action of a pressure spring (166) that operates in the direction of an overpressure.

10. The sealing cap as recited in Claim 9, wherein the interior circumferential area (158) of the sealing diaphragm (143) is pressed against a shoulder (156) of the elongated pressure or temperature transmitting element (154), whereby the pressure spring (166) is supported on the base (138) of the cap interior part (15, 115).

11. The sealing cap as recited in at least one of Claims 7 to 10, wherein the pressure or temperature transmitting element (54, 154) penetrates the base (38, 138) of the cap interior part (15, 115).

12. The sealing cap as recited in at least one of Claims 7 to 11, wherein the pressure transmitting element (54) has a through borehole (56), whose input side facing the container discharges in the base (38) of the cap interior part (15) and whose exterior side that is facing away from the container is covered by the diaphragm (50).

13. The sealing cap as recited in Claims 1, 4, and 12, wherein the diaphragm (50) with its central area (51) is situated opposite the output side of the through borehole (56), is clamped in a pressure-tight manner on the exterior circumferential side, and is situated on the interior circumferential side between the lower side of the blocking plate (27) and the annular sealing surface of the underpressure valve element (13).

14. The sealing cap as recited in Claim 13, wherein the diaphragm (50) is clamped on the circumferential area of an end-face flange (57) of the pressure transmitting element (54).

15. The sealing cap as recited in at least one of the preceding claims, wherein the cap interior part (15, 115) has a centrally perforated intermediate base (21, 121), on whose upper side the flange (57) that is provided with the diaphragm (50), or the expansion capsule (150), makes contact, and at whose lower side the valve arrangement is attached.

16. The sealing cap as recited in Claim 3, wherein the blocking plate (27, 127) is connected to the sealing element (17, 117) in a non-rotatable but axially movable manner, and fingers (28, 128) of the blocking plate (20; 27) that point radially to the outside grasp between the fingers (30, 130) of the grip element (18, 118) that point radially to the inside.

## Revendications

1. Bouchon de fermeture (10, 110) destiné à un embout stable d'un récipient, en particulier d'un radiateur de véhicule automobile, comportant un élément externe de bouchon (16, 116) et un élément interne de bouchon (15, 115), moyennant quoi l'élément externe de bouchon (16, 116) présente un élément de fermeture (17, 117) pour l'embout du récipient et un élément de préhension (18, 118) pouvant tourner par rapport à celui-ci, et entre celui-ci et l'élément de fermeture (17, 117) de l'élément externe du bouchon (16, 116) agit un élément de protection contre la rotation (19, 119), moyennant quoi l'élément interne de bouchon (15, 115) présente une liaison d'écoulement entre l'intérieur du récipient et l'extérieur du récipient et un agencement de soupape permettant de libérer et de bloquer la liaison d'écoulement, lequel agencement de soupape comporte un corps de soupape à surpression (12, 112) mobile axialement, qui est appuyé vers l'intérieur du récipient contre un siège d'étanchéité sur l'élément interne de bouchon (15, 115) sous l'effet de la précontrainte, de telle sorte qu'il peut être soulevé du siège d'étanchéité lorsqu'on dépasse une valeur seuil de la pression interne du récipient, et présente également un corps de soupape à sous-pression (13, 113), **caractérisé en ce que** l'élément de protection contre la rotation (19, 119), pouvant être engrené, ou en étant engrené sous l'effet de la précontrainte du ressort peut être désengrené à l'aide d'un entraînement (14, 114) commandé par voie thermique ou par la pression, sous la forme d'une capsule en matière extensible (150) ou d'une membrane (50), de telle sorte que l'entraînement (14, 114) est disposé dans l'élément externe du bouchon (16, 116) et est doté d'un élément de transmission de température ou de pression (54, 154) longitudinal, qui traverse le corps de soupape à surpression (12, 112) selon l'axe du bouchon (55, 155) et s'étend jusqu'à la zone de l'élément interne du bouchon (15, 115), qui est en coopération active avec l'embout du récipient, et **en ce que** le corps de soupape à sous-pression (13, 113) est disposé concentriquement par rapport à l'axe du bouchon (55, 155).

2. Bouchon de fermeture selon la revendication 1, **caractérisé en ce que** le corps de soupape à sous-pression (13, 113) est intégré dans l'élément de protection contre la rotation (19, 119).

3. Bouchon de fermeture selon l'une des revendications 1 et 2, **caractérisé en ce que** l'élément de protection contre la rotation (19, 119) est formé par une plaque d'arrêt (27, 127), et dans sa zone centrale, qui est orientée vers l'entraînement (14, 114) commandé par pression ou par voie thermique, le corps de soupape à sous-pression (13, 113) est maintenu en étant commandé par un ressort axialement.

4. Bouchon de fermeture selon la revendication 3, **caractérisé en ce que** le corps de soupape à sous-pression (13) est maintenu dans un alésage central des plaques d'arrêt (27) en pouvant se déplacer axialement, moyennant quoi un ressort de pression (66) agissant entre le corps de soupape à sous-pression (13) et la face supérieure de la plaque d'arrêt (27) appuie une surface d'étanchéité annulaire (65) du corps de soupape à sous-pression (13) contre la face inférieure de la plaque d'arrêt (27).

5. Bouchon de fermeture selon la revendication 1, **caractérisé en ce que** le corps de soupape à sous-pression (13, 113) entoure l'élément de transmission de pression ou de température (54, 154) longitudinal, de préférence à proximité de l'extrémité libre de l'élément interne du bouchon (15, 115).

6. Bouchon de fermeture selon la revendication 1 ou 5, **caractérisé en ce que** le corps de soupape à sous-pression (13, 113) est intégré dans le corps de soupape à surpression (12, 112).

7. Bouchon de fermeture selon au moins l'une quelconque des revendications précédentes, **caractérisé en ce que** l'élément de transmission de la pression ou de la température (54, 154) est configuré sous la forme d'une barre creuse ou pleine, le long de la périphérie externe de laquelle est guidé le corps de soupape à surpression (12, 112) précontraint par le ressort de pression (44, 144) axial.

8. Bouchon de fermeture selon au moins l'une quelconque des revendications précédentes, **caractérisé en ce que**, entre un siège d'étanchéité annulaire destiné au corps de soupape à surpression (12, 112), au niveau d'un fond (21, 121) percé au centre, de l'élément interne de bouchon (15, 115) et de la face inférieure opposée au ressort de pression axial (44, 144) du corps de soupape à surpression (12, 112), est disposée la zone périphérique externe pouvant être soulevée d'une membrane d'étanchéité (43, 143), dont la zone périphérique interne provoque une étanchéité face à la surpression s'exerçant en permanence axialement pour le corps de soupape à surpression (12, 112), entre le corps de soupape à suppression (12, 112) et l'élément de transmission de pression ou de température (54, 154) longitudinal.

9. Bouchon de fermeture selon l'une quelconque des revendications 6 à 8, **caractérisé en ce que** la zone périphérique interne (158) de la membrane d'étanchéité (143) peut être soulevée à l'encontre de l'action d'un ressort de pression (166) agissant dans le sens d'une surpression.

10. Bouchon de fermeture selon la revendication 9, **caractérisé en ce que** la zone périphérique interne (158) de la membrane d'étanchéité (143) est appuyée contre un épaulement (156) de l'élément de transmission de pression ou de température longitudinal (154), moyennant quoi le ressort de pression (166) repose sur le fond (138) de l'élément interne de bouchon (15, 115).

11. Bouchon de fermeture selon au moins l'une quelconque des revendications 7 à 10, **caractérisé en ce que** l'élément de transmission de pression ou de température (54, 154) traverse le corps (38, 138) de l'élément interne de bouchon (15, 115).

12. Bouchon de fermeture selon au moins l'une quelconque des revendications 7 à 11, **caractérisé en ce que** l'élément de transmission de pression (54) présente un alésage de passage (56), dont la face d'entrée orientée vers le récipient débouche au niveau du fond (38) de l'élément interne du bouchon (15) et dont la face externe opposée au récipient est recouverte par la membrane (50).

13. Bouchon de fermeture selon l'une quelconque des revendications 1, 4 et 12, **caractérisé en ce que** la membrane (50) est opposée, avec sa zone centrale (51), à la face de sortie de l'alésage de passage (56), est serrée de manière étanche à la pression au niveau de la face périphérique externe et repose, au niveau de la face périphérique interne, entre la face inférieure de la plaque d'arrêt (27) et la surface d'étanchéité annulaire du corps de soupape à sous-pression (13).

14. Bouchon de fermeture selon la revendication 13, **caractérisé en ce que** la membrane (50) est serrée sur la zone périphérique d'une bride du côté extrémité (57) de l'élément de transmission de la pression (54).

15. Bouchon de fermeture selon au moins l'une quelconque des revendications précédentes, **caractérisé en ce que** l'élément interne du bouchon (15, 115) présente un fond intermédiaire (21, 121) percé au centre, sur la face supérieure duquel repose la bride (57) dotée de la membrane (50) ou la capsule (150) en matière extensible, et sur la face inférieure duquel est suspendu un agencement de soupape.

16. Bouchon de fermeture selon la revendication 3, **caractérisé en ce que** la plaque d'arrêt (27, 127) est reliée de manière résistante à la rotation et en pouvant se déplacer axialement avec l'élément de fermeture (17, 117), et **en ce que** des doigts (28, 128) de la plaque d'arrêt (27, 127), orientés radialement vers l'extérieur s'engagent entre les doigts orientés radialement vers l'intérieur (30, 130) de l'élément de préhension (18, 118).
